# EUROPÄISCHE PATENTSCHRIFT

(11) **EP 1 334 688 B1**
(45) Veröffentlichungstag und Bekanntmachung des Hinweises auf die Patenterteilung: **13.09.2006**
(21) Anmeldenummer: 03000381.8
(22) Anmeldetag: 10.01.2003
(51) Int. Cl.: A47L 15/42

(54) **Verfahren und Einrichtung zur Salzmangelerkennung bei einem Enthärter**
Method and system for detecting a salt deficiency in a water softener
Procédé et dispositif de détection de deficience en sel dans une adoucisseur d'eau

(30) Priorität: 05.02.2002 DE 10204548
(43) Veröffentlichungstag der Anmeldung: 13.08.2003
(73) Patentinhaber: Miele & Cie. KG, 33332 Gütersloh (DE)
(72) Erfinder: Assmann, Walter, 33739 Bielefeld (DE); Marks, Volker, 33611 Bielefeld (DE)

(56) Entgegenhaltungen:
- EP-A- 0 158 392
- EP-A- 0 495 183
- DE-A- 2 354 662
- DE-A- 2 403 624
- DE-A- 2 911 366
- DE-U- 6 752 882
- FR-A- 2 252 783
- FR-A- 2 438 016
- GB-A- 1 480 698

## Beschreibung

Die Erfindung betrifft ein Verfahren zur Salzmangelerkennung bei einer mit einem Enthärter ausgestatteten Geschirrspülmaschine oder Waschmaschine, wobei ein Salzbehälter des Enthärters zur Soleaufbereitung an Frischwasser oder dergl. angeschlossen und ein Ionenaustauscher mit der Salzsole aus dem Salzbehälter regeneriert wird, und wobei zur Sensierung eines Salzmangels die Dichte der Salzsole herangezogen wird. Ferner betrifft die Erfindung eine entsprechende Einrichtung zur Durchführung des Verfahrens.

Aus der DE-A 2 354 662 ist ein aus Salzbehälter und lonenaustauscher bestehender regenerierbarer Enthärter für eine Geschirrspülmaschine oder Waschmaschine bekannt, bei welchem zur Anzeige einer genügenden Solekonzentration im Salzbehälter in einem vertikalen Raum ein Schwimmer untergebracht ist, dessen Gewicht oder Hohlvolumen so bemessen ist, dass dieser bei einem Konzentrationswert oder Dichte der Salzsole oberhalb eines kritischen Wertes aufschwimmt und andererseits absinkt, wenn die Dichte der Sole unterhalb des kritischen Wertes liegt. Ist dies der Fall, so muss Regeneriersalz nachgefüllt werden. Zur Anzeige dieser Situation beinhaltet der Schwimmer einen Permanentmagneten, welcher einen außerhalb des Salzbehälters angebrachten Reedkontakt schaltet, der für den Benutzer des Gerätes das entsprechende Signal zum Salznachfüllen abgibt. Die Meldung zum Salznachfüllen erfolgt somit erst dann, wenn die kritische Dichte bereits unterschritten, also der lonenaustauscher schon nahezu erschöpft ist. Dies kann ggf. zu einem verschlechterten Spülergebnis mit Kalkablagerungen insbesondere bei empfindlichen Gläsern führen. Darüber hinaus besteht die Gefahr, dass sich der Schwimmer durch nachgefülltes Regeneriersalz verklemmt, oder dass dieser undicht wird und die Auftriebsverhältnisse für eine sichere Anzeige nicht mehr gegeben sind. Auch hier soll die Erfindung Abhilfe schaffen.

Der Erfindung liegt somit die Aufgabe zugrunde, eine Salzmangelsensierung mit hoher Zuverlässigkeit, Genauigkeit und niedrigen Kosten zu schaffen.

Erfindungsgemäß wird diese Aufgabe durch ein Verfahren gemäß den Merkmalen des Patentanspruchs 1 gelöst. Vorteilhafte Ausgestaltungen und Weiterbildungen der Erfindung ergeben sich aus den nachfolgenden Unteransprüchen. Die Einrichtung zur Durchführung des Verfahrens ist durch die Merkmale des Anspruchs 3 gekennzeichnet, wobei den nachfolgenden abhängigen Unteransprüchen vorteilhafte Weiterentwicklungen der erfindungsgemäßen Einrichtung zur Salzmangelsensierung zu entnehmen sind.

Durch die vorteilhafte Ausnutzung des jeweiligen Dichteunterschieds zwischen dem zugeführten Frischwasser und der Salzsole und der daraus erfindungsgemäß umgesetzten Flüssigkeitshöhendifferenzen von Sole und Frischwasser in entsprechende Flüssigkeitssäulen kann einfach und zuverlässig mit wenig Bauaufwand und niedrigen Kosten sehr genau die jeweilige Solekonzentration sensiert werden. Dies ist durch einen einfachen Lichtsensor in Art einer optischen Lichtschranke oder auch durch einen einfachen Schwimmkörper realisierbar, welcher auf der Flüssigkeitssäule unbeeinflusst von der Solekonzentration im Frischwasser schwimmt. Eine Verschmutzung des Sensors bzw. der Reflexionsflächen des optischen Sensors ist nicht zu erwarten, weil der Leitungsweg mit dem Sensor mit jedem Regeneriervorgang des Ionenaustauschers im Spülbetrieb des wasserführenden Gerätes mit Frischwasser durchflutet wird.

Ein Ausführungsbeispiel der Erfindung ist in den Zeichnungen rein schematisch dargestellt und wird nachfolgend näher beschrieben. Es zeigt
- Figur 1: den Wasserlauf in eines aus lonenaustauscher, Salzbehälter und Regenerierwasser-Vorratsbehälter bestehenden Enthärters einer Wasch- oder Geschirrspülmaschine und
- Figur 2: den Salzbehälter der Enthärtungseinrichtung in vergrößerter Darstellung im Längsschnitt.

Ein regenerierbarer Enthärter (1) einer nicht dargestellten an ein Frischwassernetz angeschlossenen Geschirrspülmaschine oder Waschmaschine für zum Geschirrspülen oder Waschen bereitzustellendes weiches Wasser weist einen Salzbehälter (2) mit einem Frischwasseranschluss (3) zur Aufbereitung von Salzsole (8) zum Regenerieren eines nachgeschalteten lonenaustauschers (4) der Einrichtung auf.

Der Salzbehälter (2) kann beispielsweise innerhalb der Gerätetür der Geschirrspülmaschine installiert sein, und weist oberseitig eine Einfüllöffnung (5) zum Nachfüllen von Regeneriersalz (6) für den eingebauten Salzbehälter (2) des geräteeigenen Enthärters (1) auf. Bei in der Gerätetür angeordnetem Salzbehälter (2) ist die Einfüllöffnung (5) türinnenseitig in einer bedienerfreundlichen Türhöhe angebracht.

Im Innern des Salzbehälters (2), siehe auch Fig. 2, ist eine Kammer (7) oberhalb eines Salzsiebes (20) vorgesehen, welche das in den Behälter eingefüllte Regeneriersalz (6) sowie die über dem Salz im Behälterraum befindliche Salzsole (8) aufnimmt. Der Behälterraum mit dem gelösten Regeneriersalz (Salzsole 8) ist durch einen Soleüberlauf (9) begrenzt, von welchem eine auch vorzugsweise ventilgesteuerte Soleleitung (10) zum lonenaustauscher (4) führt, der seinerseits in den Spülbehälter (11) der nicht gezeigten Wasch- oder Geschirrspülmaschine ausmündet. Zur Weichwasseraufbereitung ist der lonenaustauscher (4) in an sich bekannter Weise ebenfalls mit einem Anschluss (12) für Frischwasser (F) versehen.

Für die Soleaufbereitung wird das in einem niveaumäßig oberhalb des Salzbehälters (2) angeordneten Vorratsbehälter (13) bevorratete Frischwasser (F) benutzt, das nicht enthärtet ist. Der vom Vorratsbehälter (13) zum Salzbehälter (2) geführte Frischwasserzulauf (14) ist ventilgesteuert (Magnetventil 15). Am Ende eines Spülprogramms erfolgt automatisch das Regenerieren des lonenaustauschers (4), wobei sichergestellt sein muss, dass hierfür eine Solemenge mit ausreichender Solekonzentrationen oder Dichte zur Verfügung steht.

Zum Regenerierzeitpunkt wird das im Frischwasserzulauf (14) angeordnete Magnetventil (15) solange geöffnet, bis eine bemessene Frischwassermenge aus dem Vorratsbehälter (13) in den Salzbehälter (2) abgeführt ist. Dabei wird eine entsprechende Solemenge aus dem Salzbehälter (2) verdrängt und über den Soleüberlauf (9) in den lonenaustauscher (4) geleitet. Herrscht ein Salzmangel vor, der aufgrund der damit verbundenen Verringerung der Soledichte ein unzureichendes Regenerieren des Enthärters (1) veranlassen würde, so ist dieser Zustand dem Gerätebediener frühzeitig anzuzeigen. Hierfür ist die Einrichtung mit einer Salzmangelanzeige (16) ausgebildet.

Zur Sensierung eines Salzmangels wird nach der Erfindung die Dichte der Salzsole sowie die Dichte des dem Salzbehälter (2) zur Aufbereitung der Salzsole zugeführten Frischwassers aus dem Vorratsbehälter herangezogen. Aus den unterschiedlichen Flüssigkeitsdichten werden erfindungsgemäß unterschiedlich hohe Flüssigkeitssäulen (S_{SO}; S_{F}) von Salzsole und Frischwasser erzeugt. Die jeweilige Höhendifferenz (H) der beiden Flüssigkeitssäulen (S_{SO}; S_{F}) wird als Maß für die Solekonzentration gewertet und angezeigt.

Die Einrichtung zur Durchführung des Verfahrens ist dazu wie folgt aufgebaut:

Vom Salzbehälter (2) zweigt unterhalb des Salzsiebes (20) aus der Salzsole (8) ein nach Art einer kommunizierenden Röhre ausgebildeter nach oben hin offener (Luft oder Umgebungsdruck) Leitungsweg (17) mit einem Überlauf (18) ab. Dieser Leitungsweg (17) wird vom Frischwasser (F) über den Frischwasseranschluss (3) des Salzbehälters (2) gespeist. Der für das Frischwasser vorgesehene Überlauf (18) im Leitungsweg (17) ist vorzugsweise unterhalb der Schwelle des im Salzbehälter (2) liegenden Soleüberlaufs (9) zum lonenaustauscher (4) angeordnet (siehe Fig. 2), wobei der Soleüberlauf (9) ortsfest und dementsprechend konstant ist. Im Leitungsweg (17) mit dem Überlauf (18) ist die Flüssigkeitssäule (S_{F}) für das Frischwasser ausgebildet, deren Niveau je nach Dichte der kommunizierenden Sole-Flüssigkeitssäule (S_{SO}) des Salzbehälters (2) mehr oder weniger über dem Überlauf (18) für das Frischwasser bei gesperrtem Magnetventil (15) pendelt. Die Messung eines Salzmangels erfolgt bei geschlossenem Magnetventil (15).

Der vorerwähnte Leitungsweg (17) ist außerhalb des Salzbehälters (2) verlegt, vorzugsweise an diesen angeformt, wobei die Salzmangelanzeige (16) zur Sensierung der Flüssigkeitshöhendifferenz (H) im Leitungsweg (17) oberhalb des Überlaufs (18) vorgesehen und vorzugsweise durch einen optischen Sensor (19) in Art einer Reflexionslichtschranke realisiert. Die Anzeige kann aber auch durch einen im Leitungsweg (17) in der Flüssigkeitssäule (S_{F}) des Frischwassers angeordneten Schwimmer realisiert werden, wobei der Schwimmer auf der Frischwasser-Flüssigkeitssäule (S_{F}) schwimmt.

Die auf dem System kommunizierender Röhren basierende Salzmangelerkennung arbeitet einfach und zuverlässig. Eine Verschmutzung des Sensors (19) bzw. der Reflexionsflächen des optischen Sensors (19) ist nicht zu erwarten, weil der Leitungsweg (17) mit dem Sensor (19) mit jedem Regeneriervorgang des Ionenaustauschers (4) im Spülbetrieb des wasserführenden Gerätes mit Frischwasser durchflutet wird. Durch den labyrinthartig am Salzbehälter (2) hochgeführten Leitungsweg (17) wird verhindert, dass sich das Frischwasser im Leitungsweg (17) bzw. im Frischwasseranschluss (3) mit Salzsole (8) aus dem Salzbehälter (2) vermischt. Im Falle eines Einbaus des Salzbehälters (2) in der Gerätetür einer Geschirrspül- oder Waschmaschine treten somit auch beim mehrfachen Türöffnen und -schließen keine Flüssigkeitsvermischungen auf, welche die Anzeige ungenau arbeiten lassen. Aufgrund des Dichteunterschiedes steht die Frischwassersäule (S_{F}) im Leitungsweg (Labyrinth) höher als die vom Soleüberlauf bestimmte Salzsolesäule (S_{SO}). Diese Höhendifferenz wird sensiert und ist ein Maß für die Solekonzentration.

Gemäß dem gezeigten Ausführungsbeispiel wird der Solespiegel konstant gehalten. Nimmt die Solekonzentration ab, sinkt der Frischwasserspiegel. Um den Salzmangel zu sensieren, ist in der bestimmten Mindesthöhe (über dem Überlauf) der Sensor (19) der Salzmangelanzeige (16) installiert. Andererseits könnte der Frischwasserspiegel aber auch konstant gehalten werden, damit der Solespiegel in Abhängigkeit von der Solekonzentration auswertbar pendeln kann. Erstere Anordnung mit dem ortsfesten Soleüberlauf (9) ist jedoch am einfachsten zu realisieren.

## Patentansprüche

1. Verfahren zur Salzmangelerkennung bei einer mit einem Enthärter ausgestatteten Geschirrspülmaschine oder Waschmaschine, wobei ein Salzbehälter (2) des Enthärters zur Soleaufbereitung an Frischwasser oder dergl. angeschlossen und ein Ionenaustauscher mit der Salzsole aus dem Salzbehälter (2) regeneriert wird, und wobei zur Sensierung eines Salzmangels die Dichte der Salzsole herangezogen wird,
**dadurch gekennzeichnet,**
**dass** aus dem Dichteunterschied zwischen dem zugeführten Frischwasser (F) und der Salzsole (8) abgeleitete Flüssigkeitshöhendifferenzen (H) von Sole und Frischwasser zur Sensierung der Solekonzentration herangezogen werden.

2. Verfahren nach Anspruch 1,
**dadurch gekennzeichnet,**
**dass** aus den unterschiedlichen Flüssigkeitsdichten unterschiedlich hohe Flüssigkeitssäulen (S_{SO}; S_{F}) von der Salzsole (8) und dem Frischwasser (F) erzeugt werden, und dass die jeweilige Höhendifferenz (H) der Flüssigkeitsspiegel als Maß für die Solekonzentration gewertet und angezeigt wird.

3. Einrichtung zur Durchführung des Verfahrens nach Anspruch 1, bei welcher der Salzbehälter des Enthärters der Geschirrspülmaschine oder Waschmaschine mit einem Brauchwasserzulauf (Frischwasser oder dergl.) zur Soleaufbereitung, einem Soleüberlauf zum lonenaustauscher, und einer Salzmangelanzeige ausgebildet ist,
**dadurch gekennzeichnet,**
**dass** vom Salzbehälter (2) aus der Sole ein nach Art einer kommunizierenden Röhre ausgebildeter nach oben hin offenen Leitungsweg (17) mit einem Überlauf (18) abzweigt, an den der Zulauf (3) für das Frischwasser angeschlossen ist, wobei die Salzmangelanzeige (16) zur Sensierung der Flüssigkeitshöhendifferenz (H) im Leitungsweg (17) oberhalb des Überlaufs (18) vorgesehen ist.

4. Einrichtung nach Anspruch 3,
**dadurch gekennzeichnet,**
**dass** der für das Frischwasser (F) vorgesehene Überlauf (18) im Leitungsweg (17) vorzugsweise unterhalb der Schwelle des Soleüberlaufs (9) zum Ionenaustauscher (4) liegt.

5. Einrichtung nach Anspruch 2 und 3,
**dadurch gekennzeichnet,**
**dass** sich im Leitungsweg (17) mit dem Überlauf (18) die Flüssigkeitssäule (S_{F}) für das Frischwasser ausbildet.

6. Einrichtung nach einem der Ansprüche 3 bis 5,
**dadurch gekennzeichnet,**
**dass** die Salzmangelanzeige (16) durch einen optischen Sensor (19) realisiert ist.

7. Einrichtung nach Anspruch 6
**dadurch gekennzeichnet,**
**dass** die Salzmangelanzeige (16) als Reflexionslichtschranke ausgebildet ist.

8. Einrichtung nach einem der Ansprüche 3 bis 5,
**dadurch gekennzeichnet,**
**dass** die Salzmangelanzeige (16) mit einem im Leitungsweg (17) in der Flüssigkeitssäule (S_{F}) angeordneten Schwimmer ausgebildet ist.

9. Einrichtung nach einem der Ansprüche 3 bis 8,
**dadurch gekennzeichnet,**
**dass** die Flüssigkeitssäule (S_{SO}) für die Salzsole (8) durch den im Salzbehälter (2) ausgebildeten ortsfesten Soleüberlauf (9) zum Ionenaustauscher (4) konstant gehalten ist.

10. Einrichtung nach einem der Ansprüche 3 bis 9,
**dadurch gekennzeichnet,**
**dass** die Flüssigkeitssäule (S_{SO}) für die Salzsole (8) variiert und die Flüssigkeitssäule (S_{F}) des Frischwassers (F) konstant gehalten wird.

11. Einrichtung nach einem der Ansprüche 3 bis 10,
**dadurch gekennzeichnet,**
**dass** das Frischwasser (F) dem Salzbehälter (2) aus einem niveaumäßig oberhalb des Soleüberlaufs (9) angeordneten Vorratsbehälter (13) zugeführt ist.

12. Einrichtung nach einem der Ansprüche 3 bis 11,
**dadurch gekennzeichnet,**
**dass** der Frischwasserzulauf (3; 14) zum Salzbehälter (2) ventilgesteuert ist.

13. Einrichtung nach einem der Ansprüche 3 bis 12,
**dadurch gekennzeichnet,**
**dass** der oben offene Leitungsweg (17) mit der Umgebungsluft in Verbindung steht.

14. Einrichtung nach einem der Ansprüche 3 bis 13,
**dadurch gekennzeichnet,**
**dass** die Messung eines Salzmangels bei geschlossenem Magnetventil (15) erfolgt.

15. Einrichtung nach einem der Ansprüche 3 bis 14,
**dadurch gekennzeichnet,**
**dass** der Salzbehälter (2) vorzugsweise in der Gerätetür der Geschirrspülmaschine angeordnet ist.

## Claims

1. Method for detecting a lack of salt in a dishwasher or washing machine that is provided with a water softener, wherein a salt container (2) of the water softener is connected to fresh water or similar for the preparation of brine and an ion exchanger is regenerated with the salt brine from the salt container (2), and wherein the density of the salt brine is used to detect a lack of salt, **characterised in that** differences in the fluid depth (H) of brine and fresh water derived from the difference in density between the supplied fresh water (F) and the salt brine (8) are used to detect the concentration of brine.

2. Method according to claim 1, **characterised in that** variously deep fluid columns (S_{SO}; S_{F}) of the salt brine (8) and the fresh water (F) are generated from the various fluid densities, and **in that** the respective difference in depth (H) of the level of the fluid is evaluated and displayed as measurement for the concentration of brine.

3. Device for the accomplishment of the method according to claim 1, where the salt container of the water softener of the dishwasher or washing machine is configured with an inlet for water for domestic use (fresh water or similar) for the preparation of brine, a brine overflow to the ion exchanger and a means to indicate the lack of salt, **characterised in that** a line path (17), which is in the form of a type of a communicating conduit and is open upwards, branches off with an overflow (18) from the salt container (2) out of the brine, the inlet (3) for the fresh water being connected to the said overflow, wherein the means (16) for indicating a lack of salt is provided in the line path (17) above the overflow (18) to detect the difference in the depth (H) of fluid.

4. Device according to claim 3, **characterised in that** the overflow (18) provided for the fresh water (F) in the line path (17) is preferably below the threshold of the brine overflow (9) to the ion exchanger (4).

5. Device according to claim 2 and 3, **characterised in that** the fluid column (S_{F}) for the fresh water is configured in the line path (17) with the overflow (18).

6. Device according to one of claims 3 to 5, **characterised in that** the means (16) for indicating a lack of salt is realised by means of an optical sensor (19).

7. Device according to claim 6, **characterised in that** the means (16) for indicating a lack of salt is in the form of a reflection photoelectric barrier.

8. Device according to one of claims 3 to 5, **characterised in that** the means (16) for indicating a lack of salt is configured with a float that is disposed in the line path (17) in the fluid column (S_{F}).

9. Device according to one of claims 3 to 8, **characterised in that** the fluid column (S_{SO}) for the salt brine (8) is kept constant by means of the fixed brine overflow (9) to the ion exchanger (4) that is situated in the salt container (2).

10. Device according to one of claims 3 to 9, **characterised in that** the fluid column (S_{SO}) for the salt brine (8) is varied and the fluid column (S_{F}) of the fresh water (F) is kept constant.

11. Device according to one of claims 3 to 10, **characterised in that** the fresh water (F) is supplied to the salt container (2) from a storage container (13) which is disposed above the level of the brine overflow (9).

12. Device according to one of claims 3 to 11, **characterised in that** the fresh water inlet (3; 14) to the salt container (2) is controlled by way of valves.

13. Device according to one of claims 3 to 12, **characterised in that** the line path (17) that is open upwards communicates with the ambient air.

14. Device according to one of claims 3 to 13, **characterised in that** the measuring of a lack of salt is effected with the solenoid valve closed (15).

15. Device according to one of claims 3 to 14, **characterised in that** the salt container (2) is disposed preferably in the appliance door of the dishwasher.

## Revendications

1. Procédé de détection du manque de sel dans un lave-vaisselle ou un lave-linge équipé d'un adoucisseur d'eau, dans lequel un réservoir de sel (2) de l'adoucisseur est raccordé à l'eau fraîche ou analogue pour la préparation de la saumure et un échangeur d'ions est régénéré avec la saumure provenant du réservoir de sel (2), et dans lequel on utilise la densité de la saumure pour détecter un manque de sel,
**caractérisé par le fait**
**que** l'on utilise des différences de hauteur de liquides (H) de la saumure et de l'eau fraîche déduites de la différence de densité entre l'eau fraîche amenée (F) et la saumure (8) pour détecter la concentration de la saumure.

2. Procédé selon la revendication 1,
**caractérisé par le fait**
**que** l'on génère à partir des différentes densités de liquide des colonnes de liquide (S_{SO} ; S_{F}) de hauteur différente de la saumure (8) et de l'eau fraîche (F), et que l'on évalue et affiche la différence de hauteur (H) respective des niveaux de liquide en tant que mesure de la concentration de la saumure.

3. Dispositif pour réaliser le procédé selon la revendication 1, dans lequel le réservoir de sel de l'adoucisseur du lave-vaisselle ou du lave-linge est configuré avec une arrivée d'eau sanitaire (eau fraîche ou analogue) pour la préparation de la saumure, un trop-plein de saumure vers l'échangeur d'ions et un affichage de manque de sel,
**caractérisé par le fait**
**que** du réservoir de sel (2), un chemin de ligne (17) ouvert vers le haut, configuré à la manière d'un tube communicant, avec un trop-plein (18) auquel l'arrivée (3) de l'eau fraîche est raccordée, bifurque depuis la saumure, l'affichage de manque de sel (16) étant prévu au-dessus du trop-plein (18) dans le chemin de ligne (17) pour détecter la différence de hauteur de liquides (H).

4. Dispositif selon la revendication 3,
**caractérisé par le fait**
**que** le trop-plein (18) prévu pour l'eau fraîche (F) dans le chemin de ligne (17) se situe de préférence au-dessous du seuil du trop-plein de saumure (9) vers l'échangeur d'ions (4).

5. Dispositif selon les revendications 2 et 3,
**caractérisé par le fait**
**que** la colonne de liquide (S_{F}) pour l'eau fraîche se forme dans le chemin de ligne (17) contenant le trop-plein (18).

6. Dispositif selon l'une des revendications 3 à 5,
**caractérisé par le fait**
**que** l'affichage de manque de sel (16) est réalisé par un capteur optique (19).

7. Dispositif selon la revendication 6,
**caractérisé par le fait**
**que** l'affichage de manque de sel (16) est réalisé sous forme de barrière photoélectrique à réflexion.

8. Dispositif selon l'une des revendications 3 à 5,
**caractérisé par le fait**
**que** l'affichage de manque de sel (16) est réalisé avec un flotteur disposé dans la colonne de liquide (S_{F}) dans le chemin de ligne (17).

9. Dispositif selon l'une des revendications 3 à 8,
**caractérisé par le fait**
**que** la colonne de liquide (S_{SO}) pour la saumure (8) est maintenue constante par le trop-plein de saumure (9) fixe vers l'échangeur d'ions (4) réalisé dans le réservoir de sel (2).

10. Dispositif selon l'une des revendications 3 à 9,
**caractérisé par le fait**
**que** la colonne de liquide (S_{SO}) pour la saumure (8) varie et que la colonne de liquide (S_{F}) pour l'eau fraîche (F) est maintenue constante.

11. Dispositif selon l'une des revendications 3 à 10,
**caractérisé par le fait**
**que** l'eau fraîche (F) est amené au réservoir de sel (2) à partir d'un réservoir de stockage (13) situé à un niveau plus élevé que le trop-plein de saumure (9).

12. Dispositif selon l'une des revendications 3 à 11,
**caractérisé par le fait**
**que** l'arrivée d'eau fraîche (3 ; 14) au réservoir de sel (2) est commandée par une électrovanne.

13. Dispositif selon l'une des revendications 3 à 12,
**caractérisé par le fait**
**que** le chemin de ligne (17) ouvert en haut est en communication avec l'air ambiant.

14. Dispositif selon l'une des revendications 3 à 13,
**caractérisé par le fait**
**que** la mesure d'un manque de sel est réalisée avec l'électrovanne (15) fermée.

15. Dispositif selon l'une des revendications 3 à 14,
**caractérisé par le fait**
**que** le réservoir de sel (2) est de préférence disposé dans la porte du lave-vaisselle.
